# EUROPÄISCHE PATENTSCHRIFT

(11) **EP 1 940 726 B1**
(45) Veröffentlichungstag und Bekanntmachung des Hinweises auf die Patenterteilung: **24.03.2010**
(21) Anmeldenummer: 06807359.2
(22) Anmeldetag: 17.10.2006
(51) Int. Cl.: B67C 3/20, B67C 3/28

(54) **VERFAHREN ZUM SICHEREN ABFÜLLEN BEI VENTILGESTEUERTEN ABFÜLLANLAGEN**
METHOD FOR SAFE FILLING IN VALVE-CONTROLLED FILLING SYSTEMS
PROCEDE DE REMPLISSAGE SECURISE POUR INSTALLATIONS DE REMPLISSAGE COMMANDEES PAR SOUPAPES

(30) Priorität: 28.10.2005 DE 102005052197
(43) Veröffentlichungstag der Anmeldung: 09.07.2008
(73) Patentinhaber: Endress + Hauser Process Solutions AG, 4153 Reinach (CH)
(72) Erfinder: SETTELMEYER, Rüdiger, 79279 Vörstetten (DE); HEYNE, Richard, F-68640 Muesbach-le-haut (FR)
(74) Vertreter: Andres, Angelika Maria
(86) Internationale Anmeldenummer: PCT/EP2006/067517
(87) Internationale Veröffentlichungsnummer: WO 2007/048742

(56) Entgegenhaltungen:
- WO-A-97/00224
- WO-A-2004/051200
- DE-A1- 10 149 473
- US-A1- 2002 000 259

## Beschreibung

Die Erfindung betrifft ein Verfahren zum sicheren Abfüllen bei ventilgesteuerten Abfüllanlagen gemäß dem Oberbegriff des Anspruchs 1 und wie aus der DE 101 49 473 A1 bekannt.

In verschiedenen Industriebereichen werden ventilgesteuerte Abfüllanlagen eingesetzt, um flüssige Produkte in spezielle Behälter, meist Flaschen, abzufüllen. Problematisch hierbei ist häufig die Schaumbildung beim Abfüllprozess. Handelt es sich bei dem Abfüllprodukt um eine seifige Flüssigkeit, zum Beispiel Haarshampoo, so kann die Schaumbildung, die durch Luftblasen beim Abfüllen verursacht wird, leicht ein Überlaufen der Shampooflasche beim Abfüllvorgang bewirken. Ein solches Überlaufen an einer einzelnen Abfüllstation kann den Stillstand der gesamten Abfüllanlage nach sich ziehen. Je nach dem, welche Menge des Produkts übergelaufen ist, sind umfangreiche Reinigungsmaßnahmen notwendig.

Die Menge des Produktes, die bei jedem Abfüllvorgang abgefüllt werden soll, wird häufig mit Durchflussmessgeräten (z. B. Dosimass, Dosimag der Fa. Endress+Hauser) gemessen und über eine Dosiersteuerung eingestellt.

Treten beim Abfüllvorgang Luftblasen auf, so ist die Durchflussmessung je nach Messprinzip mehr oder weniger gestört. Die vom entsprechenden Messgerät gelieferten Durchflusswerte weichen vom tatsächlich vorhandenen Durchfluss ab. Bei Coriolis-Massedurchflussmessgeräten und bei magnetisch-induktiven Durchflussmessgeräten sind aufwendige Verfahren zur Luftblasenerkennung bekannt. Aufgrund der komplizierten Auswerteverfahren dauert es eine gewisse Zeit, bis das Gerät eine Luftblasenbildung erkennt und diese z. B. an seinem Statusausgang anzeigt. Für schnelle Abfüllvorgänge, mit Abfüllzeiten unter einer Sekunde, sind solche Verfahren nicht geeignet.

Die Aufgabe der Erfindung besteht deshalb darin, ein Verfahren zum sicheren Abfüllen bei ventilgesteuerten Abfüllanlagen anzugeben, das die oben genannten Nachteile nicht aufweist, das insbesondere das Überlaufen während des Abfüllprozesses aufgrund von Luftblasenbildung sicher verhindert und das einfach und kostengünstig realisierbar ist.

Gelöst wird diese Aufgabe durch die im Anspruch 1 angegebenen Merkmale.

Die wesentliche Idee der Erfindung besteht darin, die Bildung von Luftblasen im Abfüllprodukt, die das Überlaufen beim Abfüllvorgang verursachen, schnell und einfach durch die Auswertung mehrere Durchflusswerte D(ti), zu Zeiten zu denen ein konstanter Durchfluss an der betreffenden Abfüllstation herrschen sollte, zu erkennen.

Falls signifikante Abweichungen im Durchfluss festgestellt werden, wird das betreffende Abfüllventil vorzeitig geschlossen.

Vorteilhafte Weiterentwicklungen der Erfindung sind in den Unteransprüchen angegeben.

Bei den Durchflussmessgeräten kann es sich z. B. um Coriolis- bzw. magnetischinduktive Durchflussmessgeräte handeln.

Die Erfindung eignet sich besonders für schnelle Abfüllvorgänge, bei denen die Zeitdauer zwischen dem Öffnen und Schließen des Abfüllventils unter 1-5 Sekunden liegt.

In einer Weiterentwicklung der Erfindung werden die Impulse, die am Impulsausgang der Durchflussmessgeräte ausgegeben werden, zur Bestimmung des aktuellen Durchflusswertes genommen.

Nachfolgend ist die Erfindung anhand eines in der Zeichnung dargestellten Ausführungsbeispiels näher erläutert.

Es zeigen:

Fig. 1 typische Abfüllanlage in schematischer Darstellung;

Fig. 2 Abfüllkurve an einer Abfüllstation der Abfüllanlagen;

Fig. 3 vereinfachte Abfüllkurve nach Fig. 2

In Fig. 1 ist eine typische Abfüllanlage, wie sie in verschiedenen Industriebereichen eingesetzt wird, dargestellt. Das flüssige Abfüllprodukt P (Haarshampoo) wird in einem Vorlagebehälter 40 bereitgestellt. Der Vorlagebehälter 40 ist über eine zentrale Zufuhrleitung 50 mit den einzelnen Abfüllstationen a-p die als Linie 1 bis Linie 16 bezeichnet sind, verbunden. Der Übersichtlichkeit halber sind nur zwei Abfüllstation a und p mit Bezugszeichen versehen. Jede Abfüllstation weist ein Durchflussmessgerät 52 und ein Abfüllventil 54 auf. Über Ventilspitzen 56 wird das Abfüllprodukt AP in die Abfüllbehälter 60, hier Shampooflaschen, eingefüllt. Die Abfüllbehälter 60a bis 60p gemeinsam werden über ein Transportband 70 zu den einzelnen Abfüllstationen geführt. Die Durchflussmessgeräte 52 und die Abfüllventile 54 sind über Signalleitungen, 16 Steuersignalleitungen SSL1-SSL16 und 16 Messsignalleitungen MSL1-MSL16, mit einer Dosiersteuerungseinheit 10 verbunden.

Die Dosiersteuerungseinheit 10 ist modulartig aufgebaut. Sie besteht aus einem Netzteil, einer zentralen Recheneinheit, Profibus DP Slave-Einheit, einer digitalen Impuls-Eingangs-Einheit (16 fach), einer digitalen Impuls-Ausgangseinheit (16-fach 24V, 0,5 A) und einer 4-20 mA- Einheit (4-fach AI, 2-fach AO)

Über eine Busverbindungsleitung 22 ist die Dosiersteuerungseinheit 10 mit einer zentralen Steuerung 20 verbunden. Die Kommunikation zwischen der Dosiersteuerungseinheit 10 und der zentralen Steuerung 20 erfolgt nach dem Profibus DP Standard, wobei die Dosiersteuerungseinheit 10 als Profibus DP Slave und die Steuerung 20 als Profibus DP Master fungiert. Die Steuerung 20 steuert die gesamte Zuführung und Abfuhr der Abfüllbehälter 60 zu den einzelnen Abfüllstationen a-p. Der gesamte Abfüllzyklus für jeweils 16 Abfüllbehälter dauert ca. 5 Sekunden.

Die Dosiersteuerungseinheit 10 ist weiterhin mit einer lokalen Anzeigeeinheit 30, die als Touchscreen ausgebildet ist, verbunden über die die Konfigurierung der Abfüllanlage erfolgt.

Konstante Abfüllbedingungen erhält man nur, wenn der Kopfdruck KP im Vorlagebehälter 40 konstant gehalten wird. Hierfür ist ein Druckmesser 46 am Vorlagebehälter 40 vorgesehen, der den Kopfdruck KP im Behälter 40 misst. Über eine Druckluft-Zufuhrleitung 42, in der ein Ventil 44 vorgesehen ist, kann der Kopfdruck KP eingestellt werden. Die entsprechende Regelung des Kopfdrucks erfolgt ebenfalls über die Dosiersteuerungseinheit 10. Hierfür wird der aktuelle Kopfdruck als 4-20 mA-Signal über die Messsignalleitung MSL 17 an die Dosiersteuerungseinheit 10 übertragen. Über die Steuerungssignalleitung SSL17 wird das Ventil 44 von der Dosiersteuereinheit 10 entsprechend angesteuert, um dadurch den Kopfdruck KP im Behälter 40 konstant zu halten.

In Fig. 2 ist eine Abfüllkurve, wie sie an jeder der Abfüllstationen a-p typischerweise auftritt, dargestellt. Aufgetragen ist die Durchflussmenge an einer der Abfüllspitzen in Abhängigkeit von der Zeit.

Die gewünschte Füllmenge F wird bei der Inbetriebnahme der Abfüllanlage vorgegeben und in der Dosiersteuerungseinheit 10 abgespeichert. Entsprechend der Füllmenge F wird das Abfüllventil an jeder einzelnen Abfüllstation angesteuert.

Die in der Zeichnung dargestellten gestrichelten Linien kennzeichnen folgende Zeitpunkte: T1 Befehl von der Dosiersteuereinheit 10 an das Abfüllventil 54a Ventil öffnen. T2 Abfüllventil 54a ist vollständig geöffnet. T3 Befehl von der Dosiersteuereinheit 10 an das Abfüllventil 54a Ventil schließen, da die Abfüllmenge unter Berücksichtigung der Nachlaufmenge erreicht ist. T4 Abfüllventil 54a ist geschlossen. Die in den Abfüllbehälter 60 abgefüllte Füllmenge F des Abfüllprodukts AP entspricht im Prinzip der Fläche unter der Kurve zwischen den Zeitpunkten T 1 und T4 (ca. 0.5 sec)

Es findet natürlich keine mathematische Integration der Abfüllkurve in der Dosiersteuerungseinheit 10 statt. Es werden einfach die Impulswerte, die das Durchflussmessgerät an seinem Impulsausgang liefert, aufaddiert. Wird ein bestimmter Grenzwert, der Füllmenge F minus der Nachlaufmenge entspricht, erreicht, so erfolgt der Schließbefehl an das jeweilige Abfüllventil. Die Nachlaufmenge, d. h. die Menge Abfüllprodukt die nach dem Schließbefehl noch abfließt, ist damit entsprechend berücksichtigt.

Wie aus Fig. 2 ersichtlich, ist der Durchfluss zwischen den Zeitpunkten T2 und T3 in denen das Abfüllventil vdlig geöffnet ist, relativ konstant. In diesem Zeitbereich erfolgt die Anwendung des erfindungsgemäßen Verfahrens.

In Fig. 3 ist die Abfüllkurve gemäß Fig. 2 noch einmal stark vereinfacht dargestellt. Für das erfindungsgemäße Verfahren geht man davon aus, dass der Durchfluss zwischen den Zeitpunkten T2 und T3 etwa konstant bleibt. Dieser Zeitbereich wird in mehrere Zeitintervalle t1 bis tn unterteilt. Der gesamte Abfüllvorgang dauert weniger als 1 Sekunde. Die Länge der Zeitintervalle t1 bis tn ist zwischen ca. 10-100 msec wählbar. Für jedes Zeitintervall ti kann der aktuelle Durchflusswert D (tᵢ) angegeben werden. Die Summe aller Durchflusswerte D (tᵢ) für i= 1 bis n ergibt die Abfüllmenge F. Die Werte D (tᵢ) werden auf signifikante Abweichungen überprüft. Wird eine signifikante Änderung festgestellt, so wird das Ventil 44 an der betreffenden Abfüllstation vor dem Zeitpunkt T3 geschlossen. Signifikante Abweichungen deuten in der Regel auf Schaumbildung hin. Durch ein Schließen des betreffenden Abfüllventils wird ein Überlaufen des Abfüllbehälters vermieden.

Die Erfindung geht davon aus, dass zwischen den Zeitpunkten T2 und T3 die Durchflussrate in etwa konstant ist. Der Mittelwert des Durchflusses in diesem Zeitbereich kann zum Beispiel mit einer gleitenden Mittelwertbildung aus den Werten D (tᵢ) gewonnen werden. Die Toleranzgrenze beträgt ca. +/- 5%. Sie ist applikationsspezifisch einstellbar.

Da nur die Dosiersteuerungseinheit 10 über die entsprechende Information, in welchen Zeitbereichen mit einem konstanten Durchfluss zu rechnen sein müsste, verfügt, kann diese einfache Luftblasenerkennung nicht von den Durchflussmessgeräten selbst durchgeführt werden.

Das erfindungsgemäße Verfahren zeichnet sich vor allem durch seine Einfachheit und durch seine Schnelligkeit aus. Mit dem erfindungsgemäßen Verfahren ist ein sicheres Abfüllen auch bei schäumenden Abfüllprodukten und schnellen Abfüllvorgängen möglich.

Verunreinigungen der Abfüllanlage 1 aufgrund von Überfüllungen werden so sicher vermieden.

**Tabelle 1**

| Abfüllstationen | A-P |
|---|---|
| | |
| Abfülllinie | Linie 1- Linie16 |
| Abfüllanlage | 1 |
| Dosiersteuerungseinheit | 10 |
| Steuerung | 20 |
| Busverbindungsleitung | 22 |
| Anzeigeeinheit | 30 |
| Vorlagebehälter | 40 |
| Druckluftzuführung | 42 |
| Ventil | 44 |
| Druckmesser | 46 |
| Druckluft-Zuführleitung | 50 |
| Durchflussmessgerät | 52a - 52p |
| Abfüllventil | 54a - 54p |
| Abfüllspitzen | 56a - 56p |
| Abfüllbehälter (Shampooflasche) | 60a - 60p |
| Transportband | 70 |

Füllmenge F

## Patentansprüche

1. Verfahren zum sicheren Abfüllen eines schäumenden Abfüllprodukts bei einer ventilgesteuerten Abfüllanlage (1) mit mehreren Abfüllstationen (A-P), wobei jede Abfüllstation (A) ein Abfüllventil (54) zur Abfüllung und ein Durchflussmessgerät (52) zur Bestimmung der Abfüllmenge des Abfüllprodukts aufweist, wobei die Durchflussmessgeräte (52) und die Abfüllventile über Signalleitungen mit einer Dosiersteuerungseinheit (10) verbunden sind, **gekennzeichnet durch** folgende Verfahrensschritte:
• Öffnen eines Abfüllventils (54) zu einem Zeitpunkt T1,
• Bestimmung der Durchflusswerte D(ti) ab einem Zeitpunkt T2 bei geöffnetem Abfüllventil (54) für mehrere Zeitintervalle (t1, t2, ..tn),
• Prüfung der Durchflusswerte D(ti) bei geöffnetem Abfüllventil, also im Zeitbereich zwischen T2 und T3, wenn ein konstanter Durchfluss an der betreffenden Abfüllstation herrschen soll, auf signifikante Abweichungen, die **durch** Luftblasenbildung im Abfüllprodukt hervorgerufen werden,
• Schließen des Abfüllventils zum Zeitpunkt T3, für den Fall, dass keine signifikante Abweichungen im Zeitbereich zwischen T2 und T3 auftreten und
• Vorzeitiges Schließen des Abfüllventils zu einem Zeitpunkt T3' ≤ T3, wenn signifikante Abweichungen auftreten, so dass ein Überlaufen eines Abfüllbehälters (60) vermieden wird.

2. Verfahren nach einem der vorhergehenden Ansprüche, **dadurch gekennzeichnet, dass** die Durchflussmessgeräte Coriolis- bzw. Magnetisch-Induktive-Durchflussmessgeräte sind.

3. Verfahren nach einem der vorhergehenden Ansprüche, **dadurch gekennzeichnet, dass** die Zeitdauer zwischen dem Öffnen und Schließen des Abfüllventils ca. 1-5 Sekunden beträgt.

4. Verfahren nach einem der vorhergehenden Ansprüche, **dadurch gekennzeichnet, dass** der aktuelle Durchflusswert über die Impulswerte, die am Impulsausgang des Durchflussmessgeräts ausgegeben werden, bestimmt wird.

## Claims

1. Method for safely batching a product that forms foam in a valve-controlled bottling plant (1) with multiple batching stations (A-P), with each batching station (A) exhibiting a batching valve (54) for batching and a flowmeter (52) for determining the batching volume of the batched product, whereby the flowmeters (52) and the batching valves are connected to a dosing control unit (10) via signal lines, **characterized by** the following process steps:
• A batching valve (54) opens at time T1
• The flow values D(ti) are determined with the batching valve (54) open as of a time T2 for several time intervals (t1, t2,...tn)
• The flow values D(ti) are analyzed for significant deviations when the batching valve is open - i.e. in the period between T2 and T3 when a constant flow should be present at the associated batching station - said deviations being caused by air bubbles forming in the batched product
• The batching valve closes at time T3 if no significant deviations occur in the period between T2 and T3
• The batching valve closes prematurely at a time T3' ≤ T3 if significant deviations occur so that this prevents a batching container (60) from overflowing.

2. Method as per one of the previous claims, **characterized in that** the flowmeters are Coriolis or electromagnetic flowmeters.

3. Method as per one of the previous claims, **characterized in that** the time between when the batching valve opens and closes is approximately 1-5 seconds.

4. Method as per one of the previous claims, **characterized in that** the current flow value is determined via the pulse values that are output at the pulse output of the flowmeter.

## Revendications

1. Procédé destiné au soutirage sûr d'un produit à soutirer mousseux dans le cas d'une installation de soutirage (1) commandée par vannes, composée de plusieurs stations de soutirage (A-P), chaque station de soutirage (A) comportant une vanne (54) pour le soutirage et un débitmètre (52) pour la détermination de la quantité soutirée du produit de soutirage, les débitmètres (52) et les vannes de soutirage étant reliés par l'intermédiaire de câbles de signal avec une unité de commande de dosage (10), procédé **caractérisé par** les étapes suivantes :
• Ouverture d'une vanne de soutirage (54) à l'instant T1,
• Détermination des débits D(ti) à partir d'un instant T2 avec vanne de soutirage (54) ouverte pour plusieurs intervalles de temps (t1, t2, ...tn)
• Contrôle des débits D(ti) avec vanne de soutirage ouverte, c'est-à-dire dans la plage de temps entre T2 et T3, lorsqu'un débit constant doit régner dans la station de soutirage concernée, par rapport à des écarts significatifs, qui sont occasionnés par la formation de bulles d'air dans le produit de soutirage
• Fermeture de la vanne de soutirage à l'instant T3, pour le cas où aucun écart significatif n'apparaît dans la plage de temps comprise entre T2 et T3 et
• Fermeture anticipée de la vanne de soutirage à un instant T3' ≤ T3 lorsqu'apparaissent des écarts significatifs, si bien qu'un débordement d'un récipient de soutirage (60) soit évité.

2. Procédé selon la revendication 1, **caractérisé en ce que** les débitmètres sont des débitmètres à effet Coriolis ou magnéto-inductifs.

3. Procédé selon l'une des revendications précédentes, **caractérisé en ce que** la durée entre l'ouverture et la fermeture de la vanne de soutirage est d'env. 1 à 5 secondes.

4. Procédé selon l'une des revendications précédentes, **caractérisé en ce que** le débit actuel est déterminé par le biais des valeurs d'impulsion, qui sont émises sur la sortie impulsion du débitmètre.
